# FASCICULE DE BREVET EUROPEEN

(11) **EP 0 180 667 B1**
(45) Date de publication et mention de la délivrance du brevet: **26.02.1992**
(21) Numéro de dépôt: 84201602.4
(22) Date de dépôt: 08.11.1984
(51) Int. Cl.: E04B 2/86, E04C 5/06

(54) **Perfectionnement à des modules préfabriqués et leur utilisation dans le bâtiment**
Vorgefertigte Baueinheiten und Gebrauch im Hochbau
Preassembled modules and their use in a building construction

(43) Date de publication de la demande: 14.05.1986
(73) Titulaire: SISMO INTERNATIONAL personenvennootschap met beperkte aansprakelijkheid, B-9288 Laarne-Kalken (BE)
(72) Inventeur: Casalatina, Silvano, I-11026 Pont-Saint-Martin (Aosta) (IT); de Schutter, André, B-9288 Laarne-Kalken (BE)
(74) Mandataire: Pieraerts, Jacques

(56) Documents cités:
- EP-A- 0 061 100
- DE-C- 545 450
- FR-A- 2 050 171
- FR-A- 2 090 183

## Description

La présente invention concerne des modules préfabriqués à utiliser pour ériger des constructions, comprenant des éléments plats en matériel léger et une structure tridimensionnelle formée par une pluralité de treillis en fils d'acier soudés qui s'étendent le long d'une direction longitudinale et sont soudés à une série de fils transversaux, les treillis étant disposés l'un en face de l'autre et comprenant chacun des fils longitudinaux parallèles et des fils de mise à distance qui sont soudés aux fils longitudinaux et forment, conjointement aux fils de mise à distance, des emplacements d'appui vides pour les éléments plats, lesdits emplacements d'appui comprenant une première rangée et une seconde rangée d'emplacements d'appui, un espace vide intermédiaire étant défini entre les deux rangées d'emplacements d'appui, un premier groupe d'éléments plats étant prévu pour être inséré dans la première rangée afin de former un premier panneau d'un côté de la structure tridimensionnelle, un second groupe d'éléments plats étant prévu pour être inséré dans la seconde rangée de l'autre côté de la structure tridimensionnelle pour former un second panneau et l'espace vide intermédiaire étant utilisé comme espace de coffrage entre le premier panneau et le second panneau pour une coulée de béton contenant des barres de fer de renforcement.

Des modules préfabriqués de ce type sont décrits dans la EP-A-0 061 100, dans laquelle l'espace intermédiaire entre les deux panneaux est utilisé comme un espace de coffrage perdu qui peut être rempli directement par une coulée de béton pour une structure d'appui verticale. La résistance aux efforts de tension et de cisaillement est assurée par une structure de renforcement en barres de fer noyées dans la coulée de béton. Cependant, il n'est pas prévu une position bien définie des barres de fer à l'intérieur de la structure. Il peut en résulter le risque que les barres de fer puissent toucher les panneaux et être incorrectement noyées dans la coulée de béton. Le module utilisé pour une structure horizontale est largement différent du module utilisé pour la structure d'appui verticale et il demande un positionnement de renforcements spéciaux ou de barres de fer de structures préassemblées spéciales dans une structure de fils tridimensionnelle différente de la structure utilisée pour le module d'appui vertical. Cela augmente le coût de matière et le temps pour ériger la construction. Cependant, une structure de fils et des éléments plats prévus pour la structure verticale ne peuvent pas être utilisés pour la structure horizontale parce que le module vertical avec deux rangées d'emplacements d'appui pour les éléments plats ne procure aucun espace de coffrage pour une coulée de béton horizontale et pour le positionnement de barres de fer de renforcement.

Le problème technique de la présente invention est d'obtenir des modules préfabriqués légers et relativement peu coûteux qui puissent être utilisés de manière égale pour des structures d'appui, soit d'une structure verticale soit d'une structure horizontale, et qui permettent la formation rapide et aisée d'un renforcement, en particulier dans la structure horizontale.

Ce problème est résolu par les modules préfabriqués de l'invention qui sont caractérisés en ce que les fils longitudinaux et les fils de mise à distance prévoient une autre rangée d'emplacements d'appui dans l'espace intermédiaire, un troisième groupe d'éléments plats pouvant être inséré dans l'autre rangée d'emplacements d'appui, au lieu de la coulée de béton, en ce que les fils longitudinaux forment des paires de fils rapprochés, soudés aux fils de mise à distance et espacés l'un de l'autre d'une distance de séparation prédéterminée, chacune desdites paires déterminant une zone de séparation telle qu'une rangée d'emplacements d'appui pour les éléments plats est en alternance avec une zone de séparation à l'intérieur de la structure tridimensionnelle, et en ce que la structure tridimensionnelle peut être utilisée pour des structures verticales ainsi que pour des structures horizontales, l'utilisation recherchée d'un module préfabriqué étant déterminée par l'agencement des éléments plats dans les emplacements d'appui de la structure tridimensionnelle. Pour une structure horizontale, le premier groupe d'éléments plats occupe entièrement la première rangée d'emplacements d'appui pour définir un panneau de plafond continu dans la partie inférieure du module tandis que le second groupe d'éléments plats et le troisième groupe d'éléments plats occupent partiellement la seconde rangée d'emplacements d'appui et l'autre rangée d'emplacements d'appui respectivement, pour former une rangée d'éléments plats superposés, séparés par des espaces de connexion vides qui sont utilisés comme espaces de coffrage horizontaux pour des nervures de coulée de béton conjointement au panneau de plafond. Les espaces de connexion susdits sont prévus pour le logement de barres de fer de renforcement horizontales transversalement aux fils longitudinaux et les fils longitudinaux de certaines des paires de fils rapprochés dans les espaces de connexion susdits forment des fils d'arrêt pour supporter les barres de fer qui sont à proximité du panneau de plafond mais qui sont espacées du panneau de plafond de la distance de séparation en vue de permettre que la coulée de béton noie complètement ladite barre de fer de renforcement.

Les modules suivant l'invention sont d'un type universel. En fait, un module prévu pour la structure verticale peut être utilisé dans la structure horizontale et, dans ce dernier cas, les éléments plats peuvent former l'espace de coffrage pour la coulée de béton horizontale, tandis que les zones de séparation évitent des contacts entre les barres de fer de renforcement de la coulée de béton et le panneau de plafond.

D'autres détails et avantages de l'invention
D'autres caractéristiques et avantages de l'invention ressortiront clairement de la description qui sera donnée ci-après, à titre d'exemple non limitatif à l'aide des dessins ci-joints dans lesquels :
La figure 1 représente une vue schématique en perspective du module selon l'invention;
La figure 2 représente un détail du module selon la figure 1;
La figure 3 représente une vue schématique explosée de différents modules selon l'invention;
Les figures 3a, 3b et 3c sont des vues schématiques en perspective des modules selon la figure 3;
La figure 4 représente une vue schématique d'une variante des modules selon l'invention;
La figure 5 est une section d'un module selon la figure 3;
La figure 6 est une section, selon la ligne VI-VI des modules selon la figure 5;
La figure 7 est une vue d'un détail du modèle selon la figure 4;
La figure 8 est une section d'une variante d'un module selon la figure 3;
La figure 9 est une vue schématique d'une zone de liaison entre deux modules selon la figure 3;
La figure 10 est une vue schématique d'une autre zone de liaison entre deux modules selon l'invention;
Les figures 11a - 11h sont des vues en coupe schématiques de modules de différentes épaisseurs;
La figure 12 est une vue schématique d'un autre exemple d'utilisation du module suivant l'invention,
La figure 13 est une vue schématique d'un autre exemple d'utilisation du module suivant l'invention;
La figure 14 est une vue en coupe d'un module selon l'invention, utilisé avec des profilés en double T;
La figure 15 est une vue en plan schématique du module selon la figure 14;
La figure 16 est une vue schématique d'ensemble.

Le module préfabriqué, représenté par la référence (10) (Fig. 1 - 2 et 3), comprend une armature tridimentionnelle (11), formée de fils métalliques soudés, et des éléments plats (12) en matériau léger et/ou thermoisolant, maintenus de chaque côté de l'armature (11) de façon à réaliser au moins un panneau continu (13). Un même module (10) peut être employé, soit pour des structures portantes à développement vertical (14), soit pour des structures portantes à développement horizontal (15).

L'armature (11) comprend une série de treillis (16), égaux entre eux, sensiblement plans et de forme rectangulaire allongée dans l'axe longitudinal (17). Les treillis (16) sont disposés, l'un en face de l'autre, perpendiculairement au panneau (13)et sont maintenus fermement dans leurs positions respectives au moyen d'une double série de fils transversaux (18). La longueur des fils (18) est égale à la longueur L des modules eux-mêmes.

Quand le module (10) est assemblé dans la construction, les axes (17) des treillis (16) sont verticaux dans les structures (14) et horizontaux dans les structures (15). Les fils transversaux (18) sont, par contre, horizontaux et parallèles à la surface (13), laquelle est verticale dans la structure (14) et horizontale dans la structure (15).

Chaque treillis (16) est obtenu en soudant plusieurs paires de fils longitudinaux (4, à la figure 1)(21-1, 22-1, 23-1, 24-1, 23-2, 24-2, 22-2, 21-2) rapprochés entre eux et parallèles à l'axe (17), avec des fils de mise à distance (25) perpendiculaires entre eux et disposés selon un pas constant.

Les deux fils (21-1, 21-2) sont les fils les plus extérieurs des treillis (16) et la distance entre eux détermine l'épaisseur TM du module (10); les deux fils (24-1 et 24-2) sont les fils les plus intérieurs et les fils (22-1, 22-2, 23-1, 23-2) sont intérieurs par rapport aux fils (21-1, 24-1, 21-2, 24-2).

L'armature complète (11) des modules (10) et (26) est obtenue en soudant les fils transversaux (18) aux fils longitudinaux (21-1, 22-1) de façon que les fils de mise à distance correspondants (25) des différents treillis (16 et 27) puissent se trouver dans le même plan et perpendiculaires aux plans des fils longitudinaux (21 - 24) et des fils transversaux (18). Un procédé particulièrement efficace pour la réalisation d'armatures tridimensionnelles comportant des fils longitudinaux, des fils de mise à distance et des fils transversaux est décrit dans la demande de brevet européen n° 84870056 déposée le 24/4/1984 par SISMO INTERNATIONAL p.v.b.a., titulaire de la présente demande.

Les modules préfabriqués (10, 26)-(Figures 1, 11a et 11h) emploient normalement des éléments en polystyrène expansé, de même épaisseur Tb et de largeur Wb (Fig. 2), indépendemment de l'usage particulier du module même. La longueur Lb des éléments (12) est en général égale à la largeur L du module (10 -26). Les fils longitudinaux (21, 24 et 29) définissent, avec les fils de mise à distance (25) des emplacements d'appui simples (70) pour un élément plat (12) et pour deux éléments plats (12), tandis que les emplacements d'appui double (71) définissent des zones de séparation (72), à l'intérieur du module,et deux zones terminales (73) dans les parties situées le plus à l'extérieur. L'interaxe des emplacements (70 - 71) et des zones (72 et 73) est égal dans chaque module indépendemment de l'épaisseur et de l'usage du module lui-même.

L'interaxe Pl des fils longitudinaux (22-1 et 23-1) et des fils (22-2 et 23-2) (fig. 2) des emplacements d'appui simples (70) est sensiblement égal à l'épaisseur Tb des éléments (12), plus le diamètre des fils, tandis que l'interaxe entre les fils (24-1 et 24-2) des emplacements d'appui doubles (70) et entre les fils (24-1 et 28-1) ainsi qu'entre les fils (24-2 et 28-2) des treillis (27) est substantiellement égal au double de l' interaxe Pl.

En plus, l'interaxe Ps, entre les fils (21-1 et 22-1, 23-1 et 24-1) de deux zones terminales (73) et entre les fils (21-2 et 22-2, 23-2 et 24-2, 28-1 et 28-2) des zones de séparation (72) est égal à 1/4 Pl.

Soit N le nombre d'emplacements d'appui simples (70) et M le nombre d'emplacements doubles (71), chaque module aura une épaisseur déterminée égale à la somme des interaxes des N emplacements simples, des M emplacements doubles (71) et chaque module aura une épaisseur déterminée par la somme des interaxes des N emplacements simples, des M emplacements doubles, des $\text{N + (M-1)}$ distances entre les fils des zones de séparation (72) et des distances entre les fils des deux zones terminales (73). En utilisant un interaxe PS de 1 cm., on obtient des modules normalisés de 15, 20, 25, 30 et 35 cm., dont les modules de 20, 30 et 35 cm. sont visibles aux figures 2, 11b et 11g. Les autres modules peuvent être facilement obtenus par une combinaison adéquate des emplacements N et M et d'une section des fils de mise à distance (25) des modules de 35 cm.

En particulier, on obtient aisément à l'aide des treillis (27g) (Fig. 11g), un module de 15 cm. en coupant les fils de mise à distance (25) adjacent à la zone de séparation (72-1) pour inclure uniquement une rangée d'appuis simples (70) et une rangée d'appuis doubles (71) $\text{(N = M = 1)}$ et dans laquelle la zone terminale (73) du module de 15 cm. est définie par la zone de séparation (72-1) du treillis (27g).

Un module 10 (d'une épaisseur de 20 cm.) est obtenu en coupant les fils de mise à distance (25) adjacent à la zone de séparation (72-2), afin d'inclure uniquement deux appuis (70) et un siège (71) $\text{(N = 2 et M = 1)}$ . De façon similaire, des modules de 25 et 30 cm. peuvent être obtenus en coupant les fils de mise à distance (25) adjacents aux zones de séparation respectives (72-3 et 72-4).

Les parties de treillis qui subsistent après la découpe des modules de 15, 20 et 25 cm. peuvent utilement être utilisées pour réaliser des cloisons de diverses épaisseurs dans le bâtiment. De cette manière, ce simple type de treillis peut donner naissance en substance à tous les modules nécessaires dans le bâtiment en ne perdant que de petits morceaux de fils (25).

L'interaxe Pd entre les fils de mise à distance (25) des treillis (16 et 27) est sensiblement égal à quatre fois l'interaxe Pl moins deux diamètres de fils et égal à la largeur Wb des éléments (12).

Les figures 11a et 11 h montrent qu'il est possible de disposer les éléments (12) en différents endroits du treillis. En outre, l'espace délimité entre les éléments (12) peut être utilisé en toute liberté comme armature pour une ou plusieurs coulées de béton de différentes épaisseurs, ou bien comme chambre vide. Avantageusement, la zone de séparation (72), entre deux couches isolantes contigues, peut être utilisée comme zone anti-condensation.

Après avoir formé les armatures (11), chaque élément (12) est inséré, en fonction de la destination du module (16, 26), entre les fils de mise à distance (25), et cela dans les emplacements (70) entre les fils longitudinaux (22 et 23) et, par paires, dans les emplacements (71) entre les fils (24-1 et 24-2) des treillis (16), ou encore entre les fils (24-1 et 28-1) et entre les fils (24-2 et 28-2) des treillis (27). L'insertion des élements (12) entre les fils de l'armature est facilitée par la souplesse des fils d'acier et du matériau léger dont sont formés les éléments (12).

Dans les structures verticales (14), les éléments (12) occupent uniquement l'espace délimité des deux paires de fils longitudinaux (22-1, 23-1 et 22-2, 23-2) de chaque succession de treillis (16 et 26). Les éléments (12) sont disposés côte à côte et superposés dans le sens de l'épaisseur Tb réalisant, en plus du panneau vertical (13), un deuxième panneau continu et vertical (30), séparé du panneau (13) par un espace $\text{I 1 = 2Pl + 2PS}$ dans les modules (10) et par un espace $\text{I 2 = 4Pl + 3PS}$ dans le module (26) (Fig. 4).

Les espaces I 1 et I 2 peuvent être employés comme coffrage perdu pour une coulée de béton armé (32). Les paires de fils (24-1, 24-2 et 28-1, 28-2) sont noyés dans la coulée et favorisent le positionnement des fers à béton horizontaux (31) d'une armature pour une coulée de béton (32), en empêchant en même temps que les fers à béton (31) puissent se rapprocher des fers à béton (12) et être ainsi privés du revêtement en béton.

Les modules (10, 26) sont assemblés entre eux au moyen de petites échelles horizontales (35) réalisées, elles aussi, en filsd'acier soudés. Les petites échelles (35) sont pourvues de fils transversaux (36), de mise à distance (I 1) et de fils de mise à distance (37) ayant un pas égal à la moitié du pas des treillis (16 , 27).

Les petites échelles (35) sont insérées sous une légère contrainte, dans les espaces (I 1) des treillis (16) entre les fils (24-1 et 24-2) ou, par paires, entre les espaces des treillis (27), entre les fils longitudinaux (24-1, 28-1 et 24-2, 28-2).

Les petites échelles (35) ont pour but d'aligner exactement plusieurs modules (10, 26) et de constituer des éléments de positionnement précis pour des fers à béton verticaux (33) de l'armature du béton armé (32).

Dans des structures antisismiques ou particulièrement sollicitées, les petites échelles (35) peuvent être réalisées avec des fils transversaux (36) dimensionnés de façon à résister aux efforts perpendiculaires au panneau (13), soulageant ainsi la fonction des fers à béton (31).

Les fils longitudinaux (30) des petites échelles (35), butant contre les fils (24-1 et 24-2) des treillis (16 et 27) assurent que les fers à béton (33) se trouvent à une distance telle des panneaux (13 et 30) pour permettre que les fers à béton (33) soient bien entourés par la coulée de béton, garantissant ainsi la meilleure prise du béton avec son armature. Les fils de mise à distance (37) assurent, en outre, le positionnement vertical correct des fers à béton (33).

Dans les structures (15) de type horizontal, les éléments (12) (Fig. 5 et 6) occupent de manière continue uniquement l'espace entre les fils (22-1 et 23-1) de la partie inférieure des treillis selon la figure 3, de manière à former le seul panneau (13).

L'espace entre les autres fils est occupé partiellement par un groupe (48) d'éléments (12) superposés selon leur côté de dimension supérieure Wb. Les groupes (48) sont séparés par des espaces d'interconnection longitudinaux (41) lesquels sont employés comme coffrage pour la coulée de béton (32).

En alternative, au lieu d'utiliser des élements (12) superposés, le coffrage pour la coulée de béton peut être délimité par des éléments isolants minces (63) prenant appui sur les fils de mise à distance (25) à côté des espaces d'interconnection (41) dans les espaces d'appui (71), en épargnant ainsi une remarquable quantité d'isolant.

La coulée de béton (32) s'étale au-dessus des éléments (12) les plus hauts et recouvre les fils longitudinaux (21-2) et les fils transversaux (18). Cette partie forme un plafond supérieur (42) d'épaisseur $\text{Tp + Ps}$ et est pourvue de nervures inférieures (43) de largeur égale à Wb ou à des multiples de Wb et qui occupent les espaces d'interconnection (41).

Dans les nervures (43) de la coulée en béton sont noyés des profilés en acier, par exemple de barres d'adhérence élevée (44), lesquels sont maintenus par des fils d'arrêt (24-1). Le nombre et la section des barres (44) sont calculés de façon à résister aux efforts de traction dans la partie inférieure de la structure (15). Si nécessaire, d'autres parties des barreaux (44) prendront appui sur les fils (21-1) pour consolider le plafond, afin de resister aux sollicitations de traction des parties supérieures de la construction.

Dans les plafonds qui nécessitent une armature transversale, en plus de l'armature longtudinale, les éléments (12) (Fig. 8) ont une longueur Lr inférieure à la longueur Lg du plafond et sont disposés en superposition de façon à définir des parties isolées (47) dépassant du panneau inférieur (13) et qui délimitent, en plus des espaces longitudinaux (41), également les espaces transversaux (45) destinés, eux aussi, à recevoir des barres en acier (46) et une coulée de béton qui constituera les nervures transversales du plafond (42).

Alternativement, on peut au lieu d'utiliser des barreaux (44), employer des profilés d'une autre forme. L'emploi d'un profilé (71) en double T a été trouvé particulièrement avantageux (Fig. 19).

Le nombre de profilés (49) est calculé de façon que ces profilés résistent à toutes les sollicitations du plafond entier.

Dans un module dont Pl est de 4 cm., il a été utilisé avantageusement un profilé normalisé UNI 725-726, dont la section a une hauteur de 80 mm. et une largeur de 42 mm. Le profilé est introduit dans l'emplacement (71) dans le sens de sa plus petite dimension pour éviter ainsi tous les obstacles dus à d'éventuelles erreurs d'alignement des différents treillis.

Le profilé est ensuite tourné de 90 degrés, jusqu'à se placer dans la position selon la fig. 14.

La souplesse des fils (24-1 et 23-2) permet d'obtenir l'espace nécessaire à une telle rotation. Même en ce cas, la portée nécessaire est obtenue par le cotoiement des modules et d'une longueur adéquate du profilé (75).

Les profilés d'armature, et en particulier les profilés en double T, permettent le préassemblage du plafond ou d'un mur à pied d'oeuvre, c'est-à-dire avant leur placement et l'éventuelle coulée de béton.

Dans ce but, les différents modules (10, 26) (Fig. 15), destinés à former des plafonds, prennent appui sur un plan de répère.

Les profilés (75) sont insérés dans les espaces (71) des modules accolés et leur longueur est choisie de façon à permettre que les extrémités des profilés dépassent des modules d'une longueur sensiblement égale à l'épaisseur de la structure verticale avec laquelle le plafond doit être assemblé.

Dans les espaces d'interconnection entre les groupes (48) est effectuée une coulé de béton (76), de manière à recouvrir les fils (24-1), la base et une partie du profilé (75).

La couche de béton (76) est, en outre, vibrée pour assurer une bonne pénétration du béton dans la zone comprise entre la base du profilé (75) et le panneau (13). Le préassemblage des autres plafonds peut être effectué en utilisant comme base d'appui le plafond précédemment assemblé avec l'aide d'une surface de nivellement appropriée, prenant appui sur des fils (18) du plafond situé en-dessous.

La mise en oeuvre du plafond pré-assemblé sera exécutée après le temps de prise de la coulée de béton (76). Ce plafond est léger en raison de l'épaisseur limitée du béton armé employé et il est autoportant grâce aux poutrelles dont il fait partie.

Il peut donc être facilement transporté et peut largement être utilisé dans la construction de maisons, même dans des zones d'accès difficiles.

En outre, en raison de sa remarquable résistance, la mise en oeuvre de ce plafond n'exige pas d'échafaudages complexes puisqu'il suffit d'avoir quelques petites poutres de support et quelques appuis correspondants.

Après la mise en oeuvre du plafond préassemblé, le plafond même peut être complété avec une coulée supplémentaire de béton (77) superposée à la coulée (76). En alternative à la coulée de béton, on peut utiliser du matériel pour remplissage léger, tel que le ciment cellulaire, etc...

Ce genre de plafond est d'épaisseur réduite et de bas poids spécifique. Le schéma de la fig. 14 se réfère à un plafond isolé d'une épaisseur de l'ordre de 15 cm., particulièrement avantageux pour couvrir de grandes structures industrielles.

Dans les plafonds d'épaisseur supérieure, qui utilisent les modules (26) selon la fig. 4, sont insérés deux profilés (75) superposés dans les espaces d'appui correspondants (71).

Le préassemblage peut être obtenu aussi à l'aide de profilés de type différent, par exemple avec des profilés tubulaires de section circulaire, rectangulaire, ou d'autres formes, capables de résister à toutes les sollicitations auxquelles est soumise la structure.

Ces profilés tubulaires permettent la réalisation de conduits pour câbles électriques, pour tuyaux d'installations hydrauliques ou de conditionnement d'air.

La liaison entre les structures (15) et les structures (14) est réalisée en employant des modules de raccord (50) (Fig. 3 et 9), comportant un nombre limité (trois ou quatre) de treillis (16, 26) disposés dans la zone de croisement entre les deux structures, de façon que les treillis (16, 26) soient disposés horizontalement et que les fils (18) soient disposés verticalement. Les modules (50) sont de structure similaire aux modules (10 et 26), mais les éléments (12) sont disposés verticalement (quatre), leur longueur étant égale à l'épaisseur de la structure (15) et occupant seulement la zone la plus extérieure du module, de façon à constituer un élément de coffrage retenant la coulée de béton (32).

La liaison entre les modules (10, 26) et les modules (50) est réalisée de façon très simple avec des barres pliées à forme de U (55) qui maintiennent entre elles les modules mêmes.

Dans la structure horizontale (15) faisant usage de treillis (27h)(Fig. 11h) le panneau (13) peut être utilisé comme plafond. Dans ce cas, le double appui (71) demeure vide et peut être utilisé pour permettre le passage de câbles électriques, d'équipements hydrauliques ou de conduits à air. De plus, des parties du panneau (13) et les fils de support peuvent être coupés pour permettre aux appuis (71) de recevoir des équipements d'éclairage.

Dans une réalisation particulière, donnée à titre purement exemplatif, les fils d'acier sont zingués contre l'oxydation et ont un diamètre de 2,2 mm. La largeur Wb des éléments(12)est de 154 mm., l'épaisseur Tb est de 38 mm., la distance entre les treillis (16 et 27) est de 98 mm. et le pas des fils transversaux (18) est de 78 mm. Les structures horizontales (15), dérivées des modules (10), ont un plafond (42) dans laquelle Tp est de 5 cm., pour une épaisseur totale de 25 cm., de manière à réaliser des portées atteignant 6 m.

Les plafonds exécutés à l'aide de modules (26) ont, par contre, un plafond supérieur d'épaisseur Tp2 égale à 6 cm. pour une épaisseur totale du plafond égale à 35 cm., de manière à réaliser des portées atteignant 10 m.

Soit dans les structures verticales (14), soit dans les structures horizontales (15), l'espace terminal (73) entre les fils (21-1 et 22-2) et le panneau (13) est rempli par un enduit, l'espace entre le panneau (30) et les fils (21-1 et 22-2) de la structure verticale (14) est traité de la même façon.

Deux ou plusieurs modules (10, 26) d'une structure (14) (Fig. 1) peuvent être assemblés aisément par leur bord d'extrémité en insérant une ou plusieurs petites échelles (35) dans les espaces (I 1), en vue de réaliser un bon alignement des modules.

Les fils (21-1, 21-2) qui se présentent sur les bords des modules sont assemblés au moyen d'une bague (49) ou de plusieurs bagues métalliques enroulés entre les paires de fils (21), dans la zone de croisement des fils transversaux (18) par exemple.

La largeur des éléments (12) est $\text{Wb = 4Tb}$ plus le diamètre du fil de mise à distance et égal à la distance entre deux fils de mise à distance (25).

Ces dimensions sont particulièrement avantageuses dans les modules (60) (Fig. 10) ayant une structure de treillis (16) égale à celle des modules (50). Les treillis (60) prévoient des bouts d'éléments (12) insérés entre les fils (22 et 23) pour former un côté (61). Une des faces de dimension Wb est, en outre, mise en contact avec un treillis (16). En raison du dimensionnement expliqué ci-dessus des treillis (16) et des éléments (12 et 62), les bords de la barre (62), d'épaisseur Tb, seront en contact et légèrement forcés entre les fils transversaux (18) et le côté (61).

Le module (60) trouve un emploi utile dans l'assemblage entre deux structures (14) disposées à 90 degrés entre elles. Dans ce cas, le côté (61) du module (60) est mis en alignement avec le panneau (13) d'un module (10). Le panneau (13) de l'autre module (14) est mis en alignement avec l'élément (62). L'assemblage entre les modules est complété par un élément (65) de section carrée, de côté Tb inséré dans la zone d'angle opposée à l'angle occupé par le côté (61) et l'élément (62). L'assemblage proprement dit se fait par utilisation de spirales de jonction entre les différents fils terminaux, la prolongation éventuelle des fers à béton (33) et au moyen d'une coulée de béton (32).

Le module (60) peut également être assemblé avec une structure horizontale (15) (Fig. 12). Dans ce cas, les extrémités des eléments (12) sont alignées avec le panneau de plafond (13) et le côté (62) définit un épaulement latéral pour la coulée de béton (32). Ceci permet une réalisation aisée de balcons, jardins suspendus, etc... et d'autres structures de l'espèce.

Dans le cas où il n'est pas possible d'utiliser le préassemblage du plafond, le soutien provisoire des structures horizontales (15), avant la coulée du béton, peut être réalisé de façon traditionnelle, au moyen d'éléments de coffrage horizontaux et d'étais verticaux. Les charpentes (11) et les éléments (12) offrent en tout cas une bonne résistance au passage de la coulée de béton, ainsi qu'à son poids. En plus, la présence d'espaces entre les éléménts (12) supportés par les fils (22-1 et 23-1) ne cause aucun problème à la compacité du béton, après sa prise.

La disposition particulière des treillis (16) dans les structures horizontales (15) et l'utilisation des modules (50 et 60) permettent de réaliser des portées de dimensions variables, en employant des modules égaux et de faible largeur, sans qu'il soit nécessaire de faire appel à des éléments structurels spéciaux comme de petits étançons et similaires, dimensionnés sur mesure. La Fig. 13 montre l'emploi d'un module (10) avec double isolation dans une structure inclinée utilisée, par exemple, pour réaliser des toits. Dans ce cas, la coulée de béton dans les espaces vides entre les deux panneaux se fait au travers d'un trou (80) pratiqué dans un élément (12) du panneau qui constitue l'isolant supérieur du toit.

La Fig. 16 représente l'emploi de modules qui utilisent des treillis (27 h) qui présentent cinq espaces simples (70) et un espace double, suivant le schéma de la Fig. 11 b. Ceci permet de simultanément réaliser des zones d'emboîtement entre les colonnes en béton (83) et les poutres horizontales (84) dans une structure verticale (14). Les parois de la structure sont réalisées à l'aide de deux panneaux (85 et 86) formés d'éléments (12) retenus dans les espaces (70).

Le coffrage pour la poutre (84) est réalisé latéralement par deux panneaux (85 et 86), et en-dessous, par trois éléments simples (12) et deux autres éléments (12) qui créent une série d'espaces (70 et 71) interposés entre les panneaux (85 et 86). Le coffrage de la colonne (83) est, à son tour, obtenu par des morceaux d'éléments (12) dont les extrémités sont alignées le long de deux treillis et qui définissent deux surfaces (90 et 91) de maintien pour la coulée de béton. La poutre (84) et la colonne (83) peuvent être complétées par des profilés d'armature en forme de barres ou en utilisant un autre genre de profilé d'acier en accord avec les données de calcul du béton armé.

Une structure du type représenté à la Fig.16 peut donner naissance à plusieurs colonnes (83) et la poutre (84) peut s'étendre vers le bas et être équipée d'appuis additionnels pour les fers (41, 44). Les parties situées entre les colonnes (83) et la poutre (84) peuvent être utilisées pour définir les ouvertures pour les portes en découpant les orifices désirés dans les panneaux (85 et 86) et les fils de l'armature (11).

## Revendications

1. Modules préfabriqués (10, 26) à utiliser pour ériger des constructions, comprenant des éléments plats (12) en matériel léger et une structure tridimensionnelle (11) formée d'une pluralité de treillis (16, 27) en fils d'acier soudés qui s'étendent le long d'une direction longitudinale et sont soudés à une série de fils transversaux (18), ces treillis étant disposés l'un en face de l'autre et comprenant chacun des fils longitudinaux parallèles (21-24) et des fils de mise à distance (25) soudés aux fils longitudinaux, qui définissent, conjointement aux fils de mise à distance, des emplacements d'appui vides pour les éléments plats, ces emplacements d'appui comportant une première rangée et une seconde rangée d'emplacements d'appui (70), un espace vide intermédiaire (11, 12) étant défini entre les deux rangées d'emplacements d'appui, et un premier groupe d'éléments plats étant prévu pour être inséré dans la première rangée en vue de former un premier panneau (13) d'un côté de la structure tridimensionnelle, un second groupe d'éléments plats étant prévu pour être inséré dans la seconde rangée de l'autre côté de la structure tridimensionnelle en vue de former un second panneau (30) et l'espace vide intermédiaire susdit étant utilisé comme espace de coffrage entre le premier panneau et le second panneau pour une coulée de béton (32) contenant des barres de fer de renforcement, caractérisés en ce que :
les fils longitudinaux et les fils de mise à distance forment une autre rangée d'emplacements d'appui (70, 71) dans ledit espace intermédiaire (11, 12) et un troisième groupe d'éléments plats (12) peut être inséré dans l'autre rangée d'emplacements d'appui, au lieu de la coulée de béton,
en ce que les fils longitudinaux (24-1, 24-2) forment des paires de fils rapprochés soudés aux fils de mise à distance et espacés l'un de l'autre d'une distance de séparation prédéterminée (Ps), chacune de ces paires déterminant une zone de séparation (72) telle qu'une rangée d'emplacements d'appui (70, 71) pour les éléments plats (12) est en alternance avec une zone de séparation (72) à l'intérieur de la structure tridimensionnelle (11),
en ce que la structure tridimensionnelle (11) peut être utilisée pour des structures verticales (14) aussi bien que pour des structures horizontales (15), l'utilisation recherchée d'un module préfabriqué étant déterminée par l'agencement des éléments plats (12) dans les emplacements d'appui (70, 71) de la structure tridimensionnelle,
en ce que, pour une structure horizontale (14), le premier groupe d'éléments plats (12) occupe entièrement la première rangée d'emplacements d'appui pour former un panneau de plafond continu (13) dans la partie inférieure du module tandis que le second groupe d'éléments plats et le troisième groupe d'éléments plats occupent partiellement la seconde rangée d'emplacements d'appui et l'autre rangée d'emplacements d'appui respectivement, pour former une rangée (48) d'éléments plats superposés, séparés par des espaces de connexion vides (41) qui sont utilisés comme espaces de coffrage horizontaux pour des nervures (43) de coulée de béton (32) conjointement au panneau de plafond,
en ce que lesdits espaces de connexion (41) sont prévus pour loger des barres de fer de renforcement horizontales (44) transversalement aux fils longitudinaux (21-24), et
en ce que les fils longitudinaux de certaines des paires de fils rapprochés forment, dans lesdits espaces de connexion (41), des fils d'arrêt pour supporter les barres de fer (44) qui sont situées à proximité du panneau de plafond (13) mais sont espacées du panneau de plafond de la distance de séparation (Ps) pour permettre que la coulée de béton (32) noie complètement la barre de fer de renforcement (31).

2. Modules préfabriqués suivant la revendication 1, caractérisés en ce que les éléments plats (12) présentent tous des sections rectangulaires identiques d'épaisseur (Tb) et de largeur (Wb) prédéterminées, la première rangée et la seconde rangée d'emplacements d'appui déterminant chacune une rangée d'emplacements d'appui simples (70) prévus pour supporter des rangées simples d'éléments plats (12) le long de leur épaisseur (Tb), et en ce que l'autre rangée d'emplacements d'appui détermine une rangée de doubles emplacements d'appui (71) agencés pour permettre que chaque double emplacement d'appui reçoive deux éléments plats (12) réunis l'un à l'autre le long de leur direction en largeur.

3. Modules préfabriqués suivant la revendication 2, caractérisés en ce que la distance (Pl) entre des axes de deux fils longitudinaux qui forment chacun un emplacement d'appui est un multiple entier de la distance de séparation (Ps) entre des axes de deux fils longitudinaux dans chacune des paires de fils rapprochés qui forment la zone de séparation (72).

4. Modules préfabriqués suivant la revendication 3, dans lesquels deux paires de fils longitudinaux (21-1, 22-1; 21-2, 22-2) forment deux zones d'extrémité (73) à l'extérieur du module, les fils situés les plus à l'extérieur (21-1; 21-2) étant espacés d'une distance qui forme l'épaisseur (TM) du module (10, 26), caractérisés en ce que la distance entre l'axe des fils longitudinaux dans les zones d'extrémité est égale à la distance de séparation prédéterminée (Ps), en ce que l'épaisseur des modules (10, 26) est seule définie par un nombre "M" de rangées d'emplacements d'appui simples et par un nombre "N" d'emplacements d'appui doubles, et en ce que le nombre de zones de séparation (72) est égal à $\text{"N+M-1"}$ , où "N" et "M" sont des nombres entiers, pour réaliser des modules d'épaisseur standardisée en fonction des valeurs des nombres "N" et "M".

5. Modules préfabriqués suivant l'une des revendications 3 et 4, caractérisés en ce que le module entier est quatre.

6. Modules préfabriqués suivant la revendication 5, caractérisés en ce que la distance de séparation est de 1 cm et en ce que les modules ont des épaisseurs standardisées différentes de 5 cm l'une l'autre, entre 15 cm et 35 cm.

7. Modules préfabriqués suivant l'une quelconque des revendications 2 à 6, caractérisés en ce que la largeur prédéterminée (Wb) de chaque élément plat (12) est égale à quatre fois l'épaisseur (Tb), la distance entre les axes des fils longitudinaux dans la rangée des emplacements d'appui simples étant égale à l'épaisseur (Tb) de l'élément plat (12) plus un diamètre de fil et l'espacement entre deux fils de séparation (25) étant égal à la largeur prédéterminée (Wb) de l'élément plat.

8. Modules préfabriqués suivant l'une quelconque des revendications 2 à 7, caractérisés en ce que les barres de fer de renforcement ont une section transversale en forme de double T (75) et en ce que la rangée d'emplacements d'appui doubles prévoit deux fils de positionnement (24-1, 24-2) de deux desdites paires de fils rapprochés pour qu'ils soient espacés de la section transversale en double T (75) d'une distance égale à la hauteur d'une section pré-déterminée de type standardisé, et en ce que les fils de positionnement assurent les barres de fer de renforcement dans une position pré-déterminée dans les espaces de connexion (41) formés par la rangée (48) d'éléments plats superposés.

9. Modules préfabriqués suivant l'une quelconque des revendications précédentes, caractérisés en ce que la largeur des modules est déterminée par la longueur des fils transversaux (18), les nervures (43) de coulée de béton étant en position relative parallèle aux fils transversaux, la structure horizontale ayant une portée qui est plus longue que la longueur des fils transversaux (18), et en ce que la structure horizontale est obtenue par agencement côte à côte d'un grand nombre de modules (10) interconnectés par des barres de fer de renforcement (44) présentant une longueur correspondant à la portée de la structure horizontale et retenues par les fils de positionnement de deux ou de plusieurs desdits modules.

10. Modules préfabriqués suivant la revendication 9, caractérisés en ce que les barres de fer de renforcement sont préassemblées avec la pluralité de modules en noyant les barres de fer de renforcement sur une épaisseur limitée.

11. Module préfabriqué suivant l'une quelconque des revendications précédentes, caractérisé en ce que les zones de séparation (72) sont prévues pour provoquer un déplacement de deux rangées adjacentes d'éléments plats l'une par rapport à l'autre de la distance de séparation prédéterminée dans une structure verticale (14).

12. Module préfabriqué suivant l'une quelconque des revendications précédentes, en vue de sa mise en oeuvre dans une structure verticale (14), caractérisé en ce que l'espace de coffrage entre le premier panneau (13) et le second panneau (30) loge une échelle en fils (35, figure 1), pour l'espacement de barres de fer verticales (33) dans une coulée de béton, n'importe lequel des fils longitudinaux desdites paires de fils rapprochés se trouvant dans l'espace de coffrage entre le premier panneau et le second panneau et formant des fils d'arrêt, et en ce que ladite échelle est retenue par deux fils d'arrêt pour déterminer de manière précise la position des barres de fer de renforcement verticales dans la coulée de béton.

13. Modules préfabriqués suivant l'une quelconque des revendications 2 à 7, pour leur mise en oeuvre comme structure de raccord (50) entre une structure verticale (14) et une structure horizontale (15), caractérisés en ce que la structure de raccord (50) comprend un nombre limité (trois ou quatre) de treillis (16) agencés dans une zone transverse entre les structures verticale et horizontale (14, 15) et en ce que n'importe lequel des éléments plats est inséré dans le module de raccord pour être positionné en une zone externe de la structure de raccord (50) en vue de retenir la coulée de béton.

14. Modules préfabriqués suivant l'une quelconque des revendications précédentes, pour leur mise en oeuvre dans une structure verticale (14), caractérisés par un autre groupe d'éléments plats qui remplissent partiellement ladite autre rangée d'emplacements d'appui entre le premier panneau et le second panneau en vue de déterminer une forme pour une poutre horizontale en béton (84) et un pilier en béton (83).

## Claims

1. Prefabricated modules (10,26) to be utilized for erecting building structures, comprising flat elements (12) of light material and a threedimensional structure (11) formed by a plurality of lattices (16, 27) of welded steel wires which extend along a longitudinal direction and are welded to a series of transverse wires (18), these lattices being disposed facing one another and each comprising parallel longitudinal wires (21-24) and distancing wires (25) welded to the longitudinal wires which define conjointly with the distancing wires, empty supporting places for the flat elements, these supporting places comprising a first row and a second two of supporting places (70), an intermediary empty space and a first group of flat elements being provided to be inserted in the first row with a view to forming a first panel (13) of a side of the threedimensional structure, a second group of flat elements being provided to be inserted in the second row of the other side of the threedimensional structure with a view to forming a second panel (30) and the above said intermediary empty space being utilized as shuttering space between the first panel and the second panel for a concrete casting (32) containing iron reinforcement bars, characterised in that:
the longitudinal wires and the distancing wires form another row of supporting places (70, 71) in the said intermediary space (11, 12) and a third group of flat elements (12) may be inserted in the other row of supporting places instead of the concrete casting,
in that the longitudinal wires (24-1, 24-2) forming pairs of wires brought together welded to the distancing wires spaced one from another by a predetermined distance of separation (Ps), each of these pairs determining an area of separation (72) such that one row of supporting places (70, 71) for the flat elements (12) is in alternation with an area of separation (72) inside the threedimensional structure (11),
in that the threedimensional structure (11) may be utilized for vertical structures (14) as well as for horizontal structures (15), the utilization sought of a prefabricated module being determined by the arrangement of the flat elements (12) in the supporting places (70, 71) of the threedimensional structure,
in that for a horizontal structure (14) the first group of flat elements (12) occupies completely the first row of supporting places to form a continuous ceiling panel (13) in the lower part of the module whilst the second group of flat elements and the third group of flat elements partly occupy the second row of supporting elements and the other row of supporting places respectively to form a row (48) of superposed flat elements separated by empty connection spaces (41) which are utilized as horizontal shuttering spaces for ribs (43) of concrete casting (32) conjointly with the ceiling panel,
in that the said connection spaces (41) are provided for lodging horizontal iron reinforcement bars (44) transversely to the longitudinal wires (21-24) and
in that the longitudinal wires of certain pairs of wires brought together form in the said connection spaces (41), catch wires to support the iron bars (44) which are situated close to the ceiling panel (13) but are spaced from the ceiling panel by the separation distance (Ps) to permit the concrete casting (32) to embed completely the iron reinforcement bar (31).

2. Prefabricated modules according to claim 1, characterised in that the flat elements (12) all have rectangular sections of identical predetermined thickness (Tb) and width (Wb), the first row and the second row of supporting places each determining a single row of supporting places (70) provided to support single rows of flat elements (12) along their width (Tb) and in that the other row of supporting places determine a row of double supporting places (71) arranged to permit each double supporting place to receive two flat elements (12) joined to one another along their width direction.

3. Prefabricated modules according to claim 2, characterised in that the distance (Pl) between axes of two longitudinal wires which form each a supporting place is a whole multiple of the separation distance (Ps) between axes of two longitudinal wires in each of the pairs of wires brought together which form the separation area (72).

4. Prefabricated modules according to claim 3, in which two pairs of longitudinal wires (21-1, 22-1; 21-2, 22-2) form two end areas (73) outside the module, the wires situated more outside (21-1; 21-2) being spaced by a distance which forms the thickness (TM) of the module (10, 26), characterised in that the distance between the axis of the longitudinal wires in the end areas is equal to the predetrermined separation distance (Ps) in that the thickness of the modules (10, 26) is only defined by a number "M" of single rows of supporting places and by a number "N" of double supporting places and in that the number of separation areas (72) is equal to $\text{"N + M - 1"}$ where "N" and "M" are whole numbers to realize modules of standardized thickness according to the values of the numbers "N" and "M".

5. Prefabricated modules according to one of the claims 3 and 4, characterised in that the whole module is four.

6. Prefabricated modules according to claim 5, characterised in that the separation distance is 1cm and in that the modules have different standardized thickness of 5cm one from the other between 15cm and 35cm.

7. Prefabricated modules according to any one of the claims 2 to 6, characterised in that the predetermined width (Wb) of each flat element (12) is equal to four times the thickness (Tb), the distance between the axes of the longitudinal wires in the row of single supporting places being equal to the thickness (Tb) of the flat element (12) plus a wire diameter and the spacing between two separation wires (25) being equal to the predetermined width (Wb) of the flat element.

8. Prefabricated modules according to any one of the claims 2 to 7, characterised in that the iron reinforcement bars have a transverse section in double T form (75) and in that the row of double supporting places provide for two positioning wires (24-1, 24-2) of two of the said pairs of wire brought together in order that they may be spaced by the double T transverse section (75) by a distance equal to the height of a predetermined section of standardized type and in that the positioning wires secure the iron reinforcement bars in a predetermined position in the connection spaces (41) formed by the row (48) of superposed flat elements.

9. Prefabricated modules according to any one of the preceding claims, characterised in that the width of the modules is determined by the length of the transverse wires (18), the ribs (43) of concrete casting being in relative position parallel to the transverse wires, the horizontal structure having a bearing surface which is longer than the length of the transverse wires (18) and in that the horizontal structure is obtained by arrangement side by side of a large number of modules (10) interconnected by iron reinforcement bars (44) presenting a length corresponding to the bearing surface of the horizontal structure and held by the positioning wires of two or several of the said modules.

10. Prefabricated modules according to claim 9, characterised in that the iron reinforcement bars are preassembled with the plurality of modules by embedding the iron reinforcement bars over a limited thickness.

11. Prefabricated modules according to any one of the preceding claims, characterised in that the separation areas (72) are provided to cause a displacement of two adjacent rows of flat elements with respect to the other of the predetermined separation distance in a vertical structure (14).

12. Prefabricated modules according to any one of the preceding claims with a view to its use in a vertical structure (14), characterised in that the shuttering space between the first panel (13) and the second panel (30) lodges a wire ladder (35, Figure 1) for the spacing of vertical iron bars (33) in a concrete casting no matter which of the longitudinal wires of the said pairs of wires drawn together being in the shuttering space between the first panel and the second panel and forming catch wires and in that the said ladder is held by two catch wires to determine in a precise manner the position of the vertical iron reinforcement bars in the concrete casting.

13. Prefabricated modules according to any one of the claims 2 to 7 for their use as a joining structure (50) between a vertical structure (14) and a horizontal structure (15), characterised in that the joining structure (50) comprises a limited number (three or four) of lattices (16) arranged in a transverse area between the vertical and horizontal structures (14, 13) and in that no matter which of the flat elements is inserted in the joining module to be positioned in an outer area of the joining structure (50) with a view to holding the concrete casting.

14. Prefabricated modules according to any one of the preceding claims for their use in a vertical structure (14), characterised by another group of flat elements filling partly the said other row of supporting places between the first panel and the second panel with a view to determining a shape for a horizontal concrete beam (84) and a concrete column (83).

## Patentansprüche

1. Vorgefertigte Module (10, 26) zur Verwendung für das Errichten von Bauwerken, umfassend flache Elemente (12) aus leichtem Material und eine dreidimensionale Struktur (11), die von einer Mehrzahl von Gittern (16, 27) aus verschweißten Stahldrähten gebildet ist, welche sich entlang einer Längsrichtung erstrecken und mit einer Reihe von Querdrähten (18) verschweißt sind, wobei diese Gitter eines gegenüber dem anderen angeordnet sind und jedes parallele Längsdrähte (21-24) und Distanzdrähte (25) umfaßt, die mit den Längsdrähten verschweißt sind, welche zusammen mit den Distanzdrähten unausgefüllte Abstützungsstellen für die flachen Elemente abgrenzen, wobei diese Abstützungsstellen eine erste Reihe und eine zweite Reihe von Abstützungsstellen (70) enthalten, wobei ein leerer Zwischenraum (11, 12) zwischen den beiden Reihen von Abstützungsstellen abgegrenzt ist, und eine erste Gruppe von flachen Elementen zum Eingefügtwerden in die erste Reihe zum Ausbilden eines ersten Felds (13) einer Seite der dreidimensionalen Struktur vorgesehen ist, wobei eine zweite Gruppe von flachen Elementen zum Eingefügtwerden in die zweite Reihe der anderen Seite der dreidimensionalen Struktur zum Ausbilden eines zweiten Felds (30) vorgesehen ist, und der erwähnte leere Zwischenraum als Schalungsraum zwischen dem ersten Feld und dem zweiten Feld für einen Betonverguß (32), welcher Bewehrungseisenstäbe enthält, verwendet wird, dadurch **gekennzeichnet,** daß:
die Längsdrähte und die Distanzdrähte eine andere Reihe von Abstützungsstellen (70, 71) in dem Zwischenraum (11, 12) bilden und eine dritte Gruppe von flachen Elementen (12) in die andere Reihe von Abstützungsstellen anstatt des Betonvergusses eingefügt sein kann,
daß die Längsdrähte (24-1, 24-2) Paare von benachbarten Drähten bilden, die mit den Distanzdrähten verschweißt und in einem vorbestimmten Trennabstand (Ps) voneinander beabstandet sind, wobei jedes dieser Paare eine Trennzone (72) bestimmt derart, daß eine Reihe von Abstützungsstellen (70, 71) für die flachen Elemente (12) im Wechsel mit einer Trennzone (72) im Inneren der dreidimensionalen Struktur (11) vorhanden ist,
daß die dreidimensionale Struktur (11) für Vertikalstrukturen (14) ebensogut wie für Horizontalstrukturen (15) verwendet werden kann, wobei die gewählte Verwendung eines vorgefertigten Moduls durch die Anordnung der flachen Elemente (12) an den Abstützungsstellen (70, 71) der dreidimensionalen Struktur bestimmt ist,
daß für eine Horizontalstruktur (14) die erste Gruppe von flachen Elementen (12) die erste Reihe von Abstützungsstellen vollständig einnimmt, um ein kontinuierliches Deckenfeld (13) in dem unteren Teil des Moduls zu bilden, während die zweite Gruppe von flachen Elementen und die dritte Gruppe von flachen Elementen teilweise die zweite Reihe von Abstützungsstellen bzw. die andere Reihe von Abstützungsstellen einnimmt, um eine Reihe (48) von überlagerten flachen Elementen zu bilden, welche durch leere Verbindungsräume (41) getrennt sind, die als horizontale Schalungsräume für Rippen (43) aus Betonverguß (32) zusammmen mit dem Deckenfeld verwendet werden,
daß die Verbindungsräume (41) zum Unterbringen von horizontalen Bewehrungseisenstäben (44) quer zu den Längsdrähten (21-24) vorgesehen sind, und
daß die Längssdrähte von gewissen der Paare von benachbarten Drähten in diesen Verbindungsräumen (41) Anschlagdrähte zum Abstützen der Eisenstäbe (44) bilden, welche sich in der Nähe des Deckenfelds (13) befinden aber von dem Deckenfeld im Trennabstand (Ps) getrennt sind, um es zu ermöglichen, daß der Betonverguß (32) den Eisenbewehrungsstab (31) vollständing einbettet.

2. Vorgefertigte Module nach Anspruch 1, dadurch **gekennzeichnet,** daß die flachen Elemente (12) alle identische rechteckige Querschnitte vorbestimmter Dicke (Tb) und Breite (Wb) aufweisen, wobei die erste Reihe und die zweite Reihe von Abstützungsstellen je eine Reihe von einfachen Abstützungsstellen (79) festlegen, die zum Halten von Reihen einfacher flacher Elemente (12) längs ihrer Dicke (Tb) vorgesehen sind, und daß die andere Reihe von Abstützungsstellen eine Reihe von doppelten Abstützungsstellen (71) festlegen, welche zum Ermöglichen, daß jede doppelte Abstützungsstelle zwei flache Elemente (12), die längs ihrer Breitenrichtung miteinander vereinigt sind, aufnimmt, angeordnet sind.

3. Vorgefertigte Module nach Anspruch 2, dadurch **gekennzeichnet,** daß der Abstand (Pl) zwischen den Achsen der beiden Längsdrähte, welche je eine Abstützungsstelle bilden, ein vielfaches Ganzes des Trennabstands (Ps) zwischen den Achsen der beiden Längsdrähte in jedem der Paare von benachbarten Drähten, welche die Trennzone (72) bilden, ist.

4. Vorgefertigte Module nach Anspruch 3, worin zwei Paare von Längsdrähten (21-1, 22-1; 21-2, 22-2) zwei Endzonen (73) an der Außenseite des Moduls bilden, wobei die Drähte, die sich am meisten außen befinden (21-1; 21-2) in einem Abstand beabstandet sind, welcher die Dicke (TM) des Moduls (10, 26) bildet, dadurch **gekennzeichnet,** daß der Abstand zwischen der Achse der Längsdrähte in den Endzonen gleich dem vorbestimmten Trennabstand (Ps) ist, daß die Dicke der Module (10, 26) allein durch eine Anzahl "M" der Reihen von einfachen Abstützungsstellen und durch eine Anzahl "N" von doppelten Abstützungsstellen definiert ist, und daß die Anzahl von Trennzonen (72) gleich $\text{"N+M-1"}$ ist, worin "N" und "M" ganze Zahlen sind, um Module von standardisierter Dicke in Abhängigkeit von den Werten der Zahlen "N" und "M" zu realisieren.

5. Vorgefertigte Module nach einem der Ansprüche 3 und 4, dadurch **gekennzeichnet**, daß das gesamte Modul Vier ist.

6. Vorgefertigte Module nach Anspruch 5, dadurch **gekennzeichnet,** daß der Trennabstand 1 cm ist und daß die Module unterschiedliche standardisierte Dicken zwischen 15 cm und 35 cm haben, die sich um 5 cm voneinander unterscheiden.

7. Vorgefertigte Module nach irgendeinem der Ansprüche 2 bis 6, dadurch **gekennzeichnet**, daß die vorbestimmte Breite (Wb) jedes flachen Elements (12) gleich viermal der Dicke (Tb) ist, wobei der Abstand zwischen den Achsen der Länsdrähte in der Reihe der einfachen Abstützungsstellen gleich der Dicke (Tb) des flachen Elements (12) plus einem Durchmesser des Drahts ist und der Abstand zwischen zwei Trenndrähten (25) gleich der vorbestimmten Breite (Wb) des flachen Elements ist.

8. Vorgefertigte Module nach irgendeinem der Ansprüche 2 bis 7, dadurch **gekennzeichnet**, daß die Bewehrungseisenstäbe einen Querschnitt in der Form eines doppelten T (75) haben, und daß die Reihe von doppelten Abstützungsstellen zwei Positionierungsdrähte (24-1, 24-2) der beiden erwähnten Paare von benachbarten Drähten vorsieht, so daß sie von dem doppelten T (75) Querschnitt um einen Abstand beabstandet sind, der gleich der Höhe eines vorbestimmten Abschnitts von standardisiertem Typ ist, und daß die Positionierungsdrähte die Eisenbewehrungsstäbe in einer vorbestimmten Position in den Verbindungsräumen (41), welche durch die Reihe (48) von überlagerten flachen Elementen gebildet sind, sichern.

9. Vorgefertigte Module nach irgendeinem der vorhergehenden Ansprüche, dadurch **gekennzeichnet,** daß die Breite der Module durch die Länge der Querdrähte (18) bestimmt ist, wobei die Rippen (43) aus Betonverguß in einer parallelen Relativposition zu den Querdrähten sind, wobei die Horizontalstruktur eine Spannweite hat, die länger als die Länge der Querdrähte (18) ist, und daß die Horizontalstruktur durch Seite-an-Seite-Anordnung einer großen Anzahl von Modulen (10) erhalten wird, die miteinander durch Eisenbewehrungsstäbe (44) verbunden sind, welche eine Länge aufweisen, die der Spannweite der Horizontalstruktur entspricht und durch die Positionierungsdrähte der beiden oder von mehreren der Module gehalten werden.

10. Vorgefertigte Module nach Anspruch 9, dadurch **gekennzeichnet**, daß die Eisenbewehrungsstäbe mit der Mehrzahl von Modulen vorzusammengebaut sind, indem die Eisenbewehrungsstäbe über eine beschränkte Dicke eingesenkt sind.

11. Vorgefertigtes Modul nach irgendeinem der vorhergehenden Ansprüche, dadurch **gekennzeichnet,** daß die Trennzonen (72) zum Bewirken einer Verlagerung von zwei benachbarten Reihen von flachen Elementen, eine bezüglich der anderen, um den vorbestimmten Trennabstand in einer Vertikalstruktur (14) vorgesehen sind.

12. Vorgefertigtes Modul nach irgendeinem der vorhergehenden Ansprüche bezüglich seines Einsatzes in einer Vertikalstruktur (14), dadurch **gekennzeichnet,** daß der Schalungsraum zwischen dem ersten Feld (13) und dem zweiten Feld (30) eine Leiter aus Drähten (35, Figur 1) für die Beabstandung von vertikalen Eisenstäben (33) in einem Betonverguß beherbergt, wobei irgendwelche Längsdrähte der erwähnten Paare von benachbarten Drähten sich in dem Schalungsraum zwischen dem ersten Feld und dem zweiten Feld befinden und Anschlagdrähte bilden, und daß diese Leiter durch zwei Anschlagdrähte gehalten wird, um die Position der vertikalen Eisenbewehrungsstäbe in dem Betonverguß in genauer Weise festzulegen.

13. Vorgefertigte Module gemäß einem der Ansprüche 2 bis 7 für ihren Einsatz als Verbindungsstruktur (50) zwischen einer Vertikalstruktur (14) und einer Horizontalstruktur (15), dadurch **gekennzeichnet**, daß die Verbindungsstruktur (50) eine beschränkte Anzahl (3 oder 4) von Gittern (16) umfaßt, die in einer Querzone zwischen der Vertikal- und Horizontalstruktur (14, 15) angeordnet sind, und daß irgendeines der flachen Elemente in das Verbindungsmodul eingefügt ist, um in einer äußeren Zone der Verbindungsstruktur (50) im Hinblick auf ein Zurückhalten des Betonvergusses positioniert zu sein.

14. Vorgefertigte Module nach irgendeinem der vorhergehenden Ansprüche zum Einsatz in einer Vertikalstruktur, **gekennzeichnet** durch eine andere Gruppe von flachen Elementen, welche die erwähnte andere Reihe von Abstützungsstellen zwischen dem ersten Feld und dem zweiten Feld teilweise ausfüllen, und zwar zum Festlegen einer Form für einen horizontalen Betonträger (84) und einen Betonpfeiler (83).
